# EUROPÄISCHE PATENTSCHRIFT

(11) **EP 2 952 167 B1**
(45) Veröffentlichungstag und Bekanntmachung des Hinweises auf die Patenterteilung: **23.05.2018**
(21) Anmeldenummer: 14198196.9
(22) Anmeldetag: 16.12.2014
(51) Int. Cl.: A61G 7/00

(54) **Waschliege**
Washing bed
Table de lavage

(30) Priorität: 05.06.2014 DE 202014102635 U
(43) Veröffentlichungstag der Anmeldung: 09.12.2015
(73) Patentinhaber: Zinselmeier, Reinhard, 33129 Delbrück (DE)
(72) Erfinder: Zinselmeier, Reinhard, 33129 Delbrück (DE)
(74) Vertreter: Wickord, Wiro

(56) Entgegenhaltungen:
- WO-A1-2013/094765
- DE-U1-202012 102 979
- GB-A- 2 517 515

## Beschreibung

Die Erfindung betrifft eine Waschliege für das Reinigen von hilfsbedürftigen Personen auf einer vorhandenen Badewanne oder einem Hubtisch.

Für das Reinigen und Waschen von hilfsbedürftigen Personen sind verschiedene Konstruktionen von Hilfsvorrichtungen vorgeschlagen worden.

Zum einen, beispielsweise nach DE 10 2010 008 776 U1, sind Bettaufsätze als Faltwannen bekannt gemacht worden, in die die Person hinein gelegt und dann Wasser hineingelassen werden kann. Solche Faltwannen sind zwar sehr einfach im Aufbau aber schwierig zu handhaben. Es ist hier sehr einfach möglich, dass beim Reinigen auch das Bett nass wird.

In der deutschen Patentschrift DE 3434663 C2 wird eine Liege vorgeschlagen, die in eine Badewanne herabgelassen werden kann. Dazu sind an der Liege Gurtbänder vorgesehen, die mit Wickelmotoren das Herablassen und das wieder Heraufziehen der Liege bewirken. Diese Konstruktion ist aufwendig und die Wickelmotore können nur an besonders präparierten Badewannen angebracht werden.

In der deutschen Patentschrift DE 10 2006 012 371 B4 ist ein Badewanneneinsatz beschrieben, bei dem die Wickelmotore mit an dem Einsatz befestigt sind und breite Bänder bewegen, auf denen die Person liegt und abgesenkt und angehoben wird.

Auch dies ist eine aufwendige Konstruktion für dafür geeignete Badewannen.

Ferner sind aus der DE 20 2012 102 979 U1, der GB 2 517 515 A1 und der WO 2013/094765 A1 gattungsgemäße Waschliegen mit den Merkmalen des Oberbegriffs des Patentanspruchs 1 bekannt.

Es ist Aufgabe der Erfindung, eine einfache Vorrichtung anzugeben, mit der hilfsbedürftige Personen nass gereinigt werden können ohne in eine Badewanne gesetzt werden zu müssen.

Diese Aufgabe wird durch die Merkmale des Anspruchs 1 gelöst.

Vorteilhafte Ausgestaltungen der Waschliege sind in den Unteransprüchen angegeben.

Die Waschliege für das Reinigen von hilfsbedürftigen Personen nutzt eine vorhandene Badewanne, indem sie auf die Ränder der Badewanne aufgelegt wird, oder indem Sie auf einer Auffangwanne auf dem Hubtisch aufgelegt wird. Sie besitzt eine wasserdurchlässige Liegefläche, die auf die Ränder der Badewanne oder der Auffangwanne auflegbar ist. Dabei ist die Liegefläche zum Transport in mindestens zwei Teile teilbar. Sie kann damit einfach transportiert und dann vor Ort aufgesetzt werden. Dafür sind keine speziellen Kenntnisse erforderlich.

Die hilfsbedürftige Person kann nun von einem fahrbaren Bett direkt auf die Waschliege transportiert und dann abgewaschen werden. Dies kann mit einer Handbrause erfolgen, deren Wasser dann durch die Zwischenräume in die Badewanne oder den Auffangbehälter abläuft. Diese Konstruktion einer Waschliege erleichtert einer behandelnden Person ihre Aufgabe des Reinigens einer hilfsbedürftigen Person wesentlich. Es ist sehr einfach, alle Körperteile zum Reinigen zu erreichen.

In einer Ausführungsform der Liegefläche sind die Teile der Liegefläche aus Querträgern und darauf in Längsrichtung aufgebrachten Liegebrettern aufgebaut, zwischen denen Wasser hindurchlaufen kann.
In einer erweiterten Ausführungsform sind die Liegebretter steckbar mit den Querträgern verbunden. So kann die Waschliege einfach zusammengesteckt und auch wieder auseinander genommen werden. Im zerlegten Zustand kann die Waschliege einfach verstaut werden.

In einer weiteren Ausführungsform der Liegefläche sind die Teile der Liegefläche aus einstückigen Platten mit Löchern aufgebaut.

Erfindungsgemäß sind die Teile der Liegefläche in einem Rahmen, der auf einen oberen Rand der Badewanne oder die Auffangwanne aufgesetzt ist, eingelegt. Dabei besitzt der Rahmen Fixierungszapfen, die in die Badewanne oder den Auffangbehälter hinein reichen und so den Rahmen fixieren. Insgesamt ist damit eine sichere Befestigung der Liegefläche auf dem oberen Badewannenrand oder der Auffangwanne gegeben.

Für eine bequeme Lagerung der hilfsbedürftigen Person auf der Waschliege ist am Kopfende eine Kopfunterlage vorgesehen, die auf der Liegefläche befestigt ist. Sie kann auch steckbar befestigt sein.

Als Option ist an einer Längsseite ein Spritzschutz angebracht, der an dem Rahmen befestigt ist. Damit wird auch die Wand neben der Badewanne geschützt. Badewannen sind im Badezimmer meistens in einer Raumecke angeordnet.
Die Wände der Raumecke dienen als weitere Begrenzungen für die Waschliege.

Die Komponenten der Waschliege, also die Teile der Liegeflächen, Rahmen, Kopfpolster und Spritzschutz sind aus feuchtebeständigem Material, vorzugsweise aus Kunststoff oder auch Aluminium, gefertigt.

Für Situationen, in denen eine Badewanne nicht zur Verfügung steht, ist eine andere Ausführungsform mit einem Hubtisch vorgesehen, auf dem eine Auffangwanne befestigt ist und auf die die Waschliege aufgelegt wird. Somit kann die Waschliege auch in anderen Räumen als einem Badezimmer genutzt werden. Dabei ist der Spritzschutz dann an der Auffangwanne oder auch an dem Rahmen angebracht.

Vorteilhaft ist der Hubtisch mit einer Höhenverstellung ausgerüstet, vorzugsweise über ein Spindelgetriebe. Dieses kann von Hand betätigt werden, so dass keine elektrischen Motoren benötigt werden, was zu Sicherheitsproblemen führen könnte.

In den Figuren sind Ausführungen der Waschliege beispielhaft dargestellt.
Fig. 1 zeigt perspektivisch eine Waschliege mit Liegebrettern in einer Raumecke.
Fig. 2 zeigt eine Explosionsdarstellung der Waschliege.
Fig. 3 zeigt die Hinteransicht einer Waschliege mit einstückigen Platten als Liegefläche.
Fig. 4 zeigt eine Explosionsdarstellung einer Waschliege auf einem Hubtisch.
Fig. 5 zeigt eine Seitenansicht einer Waschliege auf einem Hubtisch.

In Fig. 1 ist die Waschliege 1 auf einer Badewanne 2 aufgelegt dargestellt. Die Liegefläche besteht aus den Teilen 3 und 3a mit Liegebrettern, die in Längsrichtung verlaufen. Die Liegefläche ist mit dem Rahmen 4 auf dem oberen Rand 9 der Badewanne aufgesetzt. Das fußseitige Ende der Badewanne 2 ist aufgeschnitten dargestellt. An der Kopfseite ist auch die Kopfunterlage 5 angeordnet. Der Spritzschutz 7 ist hochgestellt und schützt damit den Raum.

In der Fig. 2 ist eine Explosionsdarstellung der Waschliege 1 auf der Badewanne 2 dargestellt. Der Rahmen 4 liegt auf dem Rand 9 der Badewanne 2 auf. Darunter kann och eine Rahmendichtung 8 vorgesehen sein. Der Rahmen 4 ist über die verstellbaren Fixierungszapfen 10 auf dem Rand 9 der Badewanne 2 fixiert.
Die Teile 3 und 3a sind in den Rahmen 4 eingelegt und bilden die Liegefläche.
Der Spritzschutz 6 ist an dem Rahmen 4 fixiert.

In Fig. 3 ist die Hinteransicht einer Waschliege 1 in der Ausführungsform mit einer Liegefläche aus einstückigen Teilen 3 und 3a dargestellt, die mit Löchern 11 zum Ablauf des Wassers versehen sind. Die Waschliege 1 liegt mit dem Rahmen 4 auf dem oberen Rand 9 der Badewanne 2 auf. An dem Rahmen 4 ist auch der Spritzschutz 6 befestigt.

Fig. 4 zeigt die einzelnen Komponenten einer Waschliege 1 auf einem Hubtisch 13 in Explosionsdarstellung. Der Hubtisch 13 ist auf feststellbaren Rädern 17 fahrbar ausgeführt. Damit kann er in beliebige Räume gefahren werden. Auf dem Hubtisch ist die Auffangwanne 12 angebracht und darüber befindet sich die Waschliege 1 mit Ihrer Liegefläche 3, 3a. und der Kopfunterlage 7. An der Waschliege 1 ist auch der Spritzschutz 6 befestigt.

In Fig. 5 ist eine Seitenansicht der fahrbaren Ausführung der Waschliege 1 mit den gleichen Komponenten wie in Fig. 4 gezeigt. Die Schere des Hubtisches 13 ist über die Spindel 15 mit dem Handantrieb 16 veränderbar. Damit wird die Höhe der Waschliege auf eine komfortable Arbeitsposition gebracht.

### Bezugszeichen

- 1: Waschliege
- 2: Badewanne
- 3: Teil der Liegefläche
- 4: Rahmen
- 5: Rand der Badewanne
- 6: Spritzschutzes
- 7: Kopfunterlage
- 8: Rahmendichtung
- 9: Oberer Rand der Badewanne
- 10: Fixierungszapfen des Rahmens
- 11: Löcher
- 12: Auffangwanne
- 13: Hubtisch
- 14: Räder
- 15: Spindel
- 16: Handantrieb
- 17: Räder

## Patentansprüche

1. Waschliege (1) für das Reinigen von hilfsbedürftigen Personen auf einer vorhandenen Badewanne (2), wobei die Waschliege (1) eine wasserdurchlässigen Liegefläche (3) besitzt, die auf die Ränder (8) der Badewanne (2) auflegbar ist und die Liegefläche zum Transport in mindestens zwei Teile (3, 3 a) teilbar ist, **dadurch gekennzeichnet, dass** die Teile (3, 3a) der Liegefläche in einem Rahmen (4), der auf einen oberen Rand (9) der Badewanne (2) aufgesetzt ist, eingelegt sind und dass der Rahmen (4) Fixierungszapfen (10) besitzt, die in die Badewanne (2) hinein reichen .

2. Waschliege nach Anspruch 1, **dadurch gekennzeichnet, dass** die Teile (3, 3a) der Liegefläche (3) aus Querträgern und darauf in Längsrichtung aufgebrachten Liegebrettern aufgebaut sind, zwischen denen Wasser hindurchlaufen kann.

3. Waschliege nach Anspruch 1, **dadurch gekennzeichnet, dass** die Teile (3, 3a) der Liegefläche aus einstückigen Platten mit Löchern (11) aufgebaut sind.

4. Waschliege nach Anspruch 1, **dadurch gekennzeichnet, dass**
an einem Ende der Liegefläche eine Kopfunterlage (7) befestigt ist.

5. Waschliege nach Anspruch 2, **dadurch gekennzeichnet, dass**
die Querträger mit den Liegebrettern zusammensteckbar sind.

6. Waschliege nach Anspruch 1, **dadurch gekennzeichnet, dass** an einer Längsseite ein Spritzschutz (6) angebracht ist, der an dem Rahmen (4) befestigt ist.

7. Waschliege nach einem der vorstehenden Ansprüche, **dadurch gekennzeichnet, dass** die Teile (3, 3a) der Liegeflächen, Rahmen (4), Kopfpolster (7) und Spritzschutz (6) aus feuchtebeständigem Material, vorzugsweise Kunststoff, gefertigt sind.

## Claims

1. Washing bed (1) for use on an existing bath tub (2) so as to wash persons who are dependent upon help, wherein
the washing bed (1) comprises a bed surface (3) that allows the water to pass through and said bed surface may be placed on the edges (8) of the bath tub (2) and may be separated into at least two parts (3, 3a) for transportation purposes,
**characterised in that** the parts (3, 3a) of the bed surface are placed in a frame (4) that is placed on an upper edge (9) of the bath tub (2), and that the frame (4) comprises fixing pins (10) that protrude downwards into the bath tub (2).

2. Washing bed according to claim 1, **characterised in that** the parts (3, 3a) of the bed surface (3) are constructed from transverse members and bed boards that are attached to said transverse members in the longitudinal direction and the water is able to pass between said bed boards.

3. Washing bed according to claim 1, **characterised in that** the parts (3, 3a) of the bed surface are constructed from one piece plates that are provided with holes (11).

4. Washing bed according to claim 1, **characterised in that** a head support (7) is fastened to one end of the bed surface.

5. Washing bed according to claim 2, **characterised in that** the transverse members may be plugged together with the bed boards.

6. Washing bed according to claim 1, **characterised in that** a splash guard (6) is attached to a longitudinal side and is fastened to the frame (4).

7. Washing bed according to any one of the preceding claims, **characterised in that** the parts (3, 3a) of the bed surfaces, frame (4), head cushion (7) and splash guard (6) are manufactured from a moisture resistant material, preferably a synthetic material.

## Revendications

1. Table de lavage (1) pour laver des personnes dépendantes sur une baignoire existante (2), dans laquelle la table de lavage (1) comporte une surface formant couchette perméable à l'eau (3) qui peut s'appuyer sur les bords (8) de la baignoire (2) et la surface formant couchette peut être divisée au moins en deux parties (3, 3a) pour le transport, **caractérisée en ce que** les parties (3, 3a) de la surface formant couchette sont placées dans un cadre (4), qui est appliqué sur un bord supérieur (9) de la baignoire (2) et **en ce que** le cadre (4) comporte des tenons de fixation (10) qui s'étendent jusque dans la baignoire (2).

2. Table de lavage selon la revendication 1, **caractérisée en ce que** les parties (3, 3a) de la surface formant couchette (3) sont constituées de traverses et de planches appliquées sur celles-ci dans le sens de la longueur, entre lesquelles l'eau peut passer.

3. Table de lavage selon la revendication 1, **caractérisée en ce que** les parties (3, 3a) de la surface formant couchette sont constituées de planches d'un seul tenant comportant des trous (11).

4. Table de lavage selon la revendication 1, **caractérisée en ce que**, à une extrémité de la surface formant couchette, un repose-tête (7) est fixé.

5. Table de lavage selon la revendication 2, **caractérisée en ce que** les traverses peuvent être accouplées aux planches.

6. Table de lavage selon la revendication 1, **caractérisée en ce que**, sur un côté longitudinal, une protection contre les éclaboussures (6) est rapportée et fixée au cadre (4).

7. Table de lavage selon une des revendications précédentes, **caractérisée en ce que** les parties (3, 3a) des surfaces formant couchette, le cadre (4), le repose-tête (7) et la protection contre les éclaboussures (6) sont fabriqués en un matériau résistant à l'humidité, de préférence en matière plastique.
